# EUROPÄISCHE PATENTSCHRIFT

(11) **EP 1 767 068 B1**
(45) Veröffentlichungstag und Bekanntmachung des Hinweises auf die Patenterteilung: **26.08.2009**
(21) Anmeldenummer: 05753782.1
(22) Anmeldetag: 08.06.2005
(51) Int. Cl.: H05H 1/24

(54) **VORRICHTUNG ZUR BEARBEITUNG EINES SUBSTRATES MITTELS MINDESTENS EINES PLASMA-JETS**
DEVICE FOR THE TREATMENT OF A SUBSTRATE BY MEANS OF AT LEAST ONE PLASMA JET
DISPOSITIF POUR TRAITER UN SUBSTRAT AU MOYEN D'AU MOINS UN JET DE PLASMA

(30) Priorität: 16.06.2004 DE 102004029081
(43) Veröffentlichungstag der Anmeldung: 28.03.2007
(73) Patentinhaber: Maschinenfabrik Reinhausen GmbH, 93059 Regensburg (DE)
(72) Erfinder: ENGEMANN, Jürgen, 42119 Wuppertal (DE); KORZEC, Darius, 42781 Haan (DE); TESCHKE, Markus, 40233 Düsseldorf (DE)
(74) Vertreter: Meier, Gerald Heinz
(86) Internationale Anmeldenummer: PCT/DE2005/001015
(87) Internationale Veröffentlichungsnummer: WO 2005/125286

(56) Entgegenhaltungen:
- US-A1- 2002 100 751
- US-A1- 2002 187 066
- US-A1- 2003 031 610
- US-A1- 2004 012 319

## Beschreibung

Die Erfindung betrifft eine Vorrichtung zur Bearbeitung eines Substrates mittels mindestens eines Plasma-Jets gemäß dem Oberbegriff des ersten Patentanspruches.

Eine solche Vorrichtung ist aus der US-A1-2002/187066 bekannt. Die bekannte Vorrichtung umfasst ein Behältnis, durch welches ein Trägergas entlang einer Strömungsrichtung hindurchströmt. Sie enthält weiterhin eine erste und eine zweite Elektrode, wobei die beiden Elektroden durch eine dielektrische Barriere voneinander getrennt sind. Zwischen den Elektroden wird zur Erzeugung eines Atmosphärendruck-Glimmentladungs-Plasmas eine Wechselspannung angelegt; die erste Elektrode ist von der zweiten Elektrode bezogen auf die Strömungsrichtung des Trägergases axial und radial beabstandet.

Weiterhin bekannt ist aus der US 5,221,427 eine Vorrichtung und aus der US 5,198,724 ein Verfahren zur Behandlung von Oberflächen unter Atmosphärendruck mit einem Plasma-Jet. Dabei wird typischer Weise eine Heliumgasmischung durch einen koaxialen Bereich zwischen der axial positionierten Innenelektrode und dem elektrisch isolierenden Außenrohr und der Außenelektrode geführt und mit dem dort zwischen der Innenelektrode und der Außenelektrode mit Hilfe eines Spannungsgenerators aufgebauten elektromagnetischen Feld zu einer primären Entladung umgewandelt und dann in Form eines chemisch und physikalisch aktivierten Plasma-Jets in Richtung des Substrates ausgetrieben. Dort bewirkt der Plasma-Jet die erwünschte Oberflächenmodifikation, Schichtabscheidung, Reinigung oder andere Plasmaprozesse.

Aus der WO 01/88220 ist eine weitere Anordnung mit einer komplexen Konfiguration von Magnetfeldern zur Steuerung der Lage des Plasma-Jets beschrieben.

In den US 5,523,527 und US 6,221,268 sind Vorrichtungen zur Erzeugung einer Atmosphärendruck-Glimmentladung beschrieben, die mit Hilfe der Hochfrequenzleistung (13,56 MHz) in Form eines Jets erzeugt wird.

Die EP 0 921 713 A2 beschreibt eine umgekehrte Anordnung der koaxialen Elektroden und der dielektrischen Barriere. In diesem Fall wird das Arbeitsgas in der koaxialen Zone zwischen der Außenelektrode und der dielektrischen Umhüllung der Innenelektrode in axialer Richtung geführt.

Ausgehend von diesem Stand der Technik liegt der Erfindung die Aufgabe zugrunde, eine Vorrichtung der eingangs genannten Art anzugeben, die bei Arbeitsdrücken im Bereich des Atmosphärendrucks in effizienter Weise Plasma-Jets erzeugt, die eine große Bearbeitungstiefe ermöglichen.

Diese Aufgabe wird durch eine Vorrichtung mit den Merkmalen des ersten Patentanspruches gelöst. Die Unteransprüche betreffen besonders vorteilhafte Weiterbildungen der Erfindung.

Bei der erfindungsgemäßen Vorrichtung ist wenigstens eine Elektrode derart ringförmig oder hülsenartig ausgebildet, dass wenigstens eine Elektrode eine der anderen Elektrode zugewandte Wirkkante aufweist. Die erfindungsgemäßen Elektroden mit ihren einander zugewandten Wirkkanten weichen von der Kreisform ab und werden von Randkanten der Elektroden gebildet. Kürzeste Verbindungslinien zwischen den beiden Elektroden sind in diesem Falle solche, die zu den beiden Wirkkanten senkrecht stehen. Als Wirkkante einer Elektrode wird dabei diejenige äußerste Begrenzungskante bezeichnet, die der anderen Elektrode am nächsten ist. Es handelt sich bei den Wirkkanten der Elektroden also um die einander unmittelbar benachbarten äußersten Ränder der Elektroden.

Bei der Erfindung sind auf an sich bekannte Weise beide Elektroden im Wesentlichen ringförmig oder hülsenartig ausgebildet Die beiden Elektroden sind axial voneinander beabstandet und weisen unterschiedliche Durchmesser auf, so dass eine innere und eine äußere Elektrode entsteht, es mithin zu einer radialen Beabstandung der Elektroden voneinander kommt Bei dieser Anordnung ist eine unendliche Vielzahl kürzester Verbindungslinien zwischen den beiden Elektroden denkbar. Die beiden Elektroden weisen erfindungsgemäß einander zugewandte Wirkkanten auf, die von kreisförmigen Randkanten der beiden Elektroden sind. Kürzeste Verbindungslinien zwischen den beiden Elektroden sind in diesem Falle solche, die zu den beiden Wirkkanten senkrecht stehen. Als Wirkkante einer Elektrode wird diejenige äußerste Begrenzungskante bezeichnet, die der anderen Elektrode am nächsten ist Handelt es sich beispielsweise, wie in den Figuren 7 und 8 dieser Patentanmeldung dargestellt, um im Wesentlichen plattenförmige, zueinander parallel angeordnete, Elektroden 17 und 18, so werden als Wirkkanten die zueinander parallelen, unmittelbar benachbarten bzw. einander gegenüberliegenden Randkanten 25a, 25b bezeichnet.

Im Falle zweier ringförmiger oder hülsenartiger Elektroden, wie dies schematisch beispielsweise in Fig. 1 der vorliegenden Patentanmeldung dargestellt ist, fungieren als Wirkkanten die kreisförmig, radial äußere, der zweiten Elektrode 18 zugewandte Randkante 25a der Innenelektrode 17 und die radial innere, der inneren Elektrode 17 zugewandte Randkante 25b der äußeren Elektrode 18.

Es handelt sich bei den Wirkkanten der Elektroden also um die einander ummittelbar benachbarten äußersten Ränder oder Randbereiche der Elektroden.

Bei der Erfindung weist wenigstens eine Elektrode eine der anderen Elektrode zugewandte Wirkkante auf, die von einer Kreisform abweicht Beispielsweise können hierzu Vorsprünge an den Wirkkanten vorgesehen werden, die die kürzeste Verbindungslinie zwischen den Elektroden verkürzen. Es kommt mithin zu einer vorbestimmten Anzahl genau definierter und geometrisch festgelegter kürzester Verbindungslinien. Entlang dieser kürzeste Verbindungslinien zwischen den beiden Elektroden bilden sich vornehmlich die Entladungskanäle aus. Durch Berechnung der Geometrie der Elektroden und durch Berechnung der räumlichen Anordnung und der Länge der kürzesten Verbindungslinie oder mehrerer kürzester Verbindungslinien zwischen den beiden Elektroden kann die Wechselwirkung zwischen dem Plasma und dem Trägergas weiter optimiert werden.

Gemäß einer weiteren vorteilhaften Ausgestaltung der Erfindung ist die kürzeste Verbindungslinie zwischen zwei Wirkkanten der beiden Elektroden gekrümmt. Als kürzeste Verbindungslinie zwischen zwei Wirkkanten der beiden Elektroden wird derjenige geometrische Vektor bezeichnet, der die beiden Elektroden auf kürzestem Wege miteinander verbindet. Eine kürzeste Verbindungslinie im Sinne der vorliegenden Patentanmeldung durchschneidet auch die dielektrische Barriere. Eine gekrümmte kürzesten Verbindungslinie im Falle einer konzentrischen Anordnung von innenrohr und Außenrohr durchschneidet Jedoch nicht das dielektrische innenrohr, sondern schmiegt sich beispielsweise wendelförmig an das innenrohr an. Diese Definition einer kürzesten Verbindungslinie trägt den tatsächlich entstehenden elektromagnetischen Feldern Rechnung

Gleichermaßen kann eine gekrümmte kürzeste Verbindungslinie zwischen zwei Wirkkanten der Elektroden auch dadurch gebildet sein, dass eine radial äußere Elektrode durch Segmentierung derart ausgebildet ist, dass eine kürzeste Verbindungslinie aus verschiedenen Abschnitten unterschiedlicher Richtungen besteht und somit insgesamt eine einer gekrümmten Verbindungslinie angenäherte Verbindungslinie bildet.

Eine gekrümmte kürzeste Verbindungslinie ermöglicht eine weiter verbesserte Wechselwirkung zwischen dem Plasma und dem Trägergas. Beispielsweise kann die kürzeste Verbindungslinie zwischen den beiden Wirkkanten wendelförmig ausgebildet sein und sich so schraubenlinienförmig, zumindest abschnittsweise, um das innere Rohr herumwinden.

Gemäß einer weiteren vorteilhaften Ausgestaltung der Erfindung ist wenigstens eine Elektrode auf besondere Weise segmentiert. Dies bedeutet, dass wenigstens eine Elektrode aus mindestens zwei elektrisch leitenden Elekirodenbestandteilen, beispielsweise Elektrodenflächen besteht, die voneinander getrennt sind. Lediglich an ein erstes Elektrodensegment wird dadurch eine Spannung angelegt In dem zweiten Elektrodensegment wird eine Spannung induziert Die kürzeste Verbindungslinie zwischen den beiden Elektroden verläuft dabei vorteilhafterweise insgesamt im Wesentlichen zwischen dem ersten Elektrodensegment und der anderen Elektrode. Tatsächlich verläuft eine erster Abschnitt einer kürzesten Verbindungslinie zwischen dem zweiten Elektrodensegment und einer inneren Elektrode und ein anderer Abschnitt der kürzesten Verbindungslinie zwischen dem zweiten Elektrodensegment und dem ersten Elektrodensegment. Die kürzeste Verbindungslinie zwischen den beiden Elektroden umfasst daher insgesamt zwei Abschnitte unterschiedlicher Richtungen bzw. weist eine den beiden Abschnitten angenäherte Grundform auf.

Eine Segmentierung einer Elektrode kann dafür verwendet werden, den Entladungskanal zu beeinflussen und ihm beispielsweise eine vorher bestimmte und vorausberechnete Raumform zu geben. Auf diese Weise kann die Wechselwirkung zwischen Plasma und Trägergas weiter optimiert werden.

Gemäß einer weiteren vorteilhaften Ausgestaltung der Erfindung ist die erste Elektrode an einer Außenmantelfläche des inneren Behältnisses angeordnet und mit ihrer elektrisch leitenden, insbesondere metallischen Außenmantelfläche dem Trägergas zugewandt. Diese Ausgestaltung der Erfindung ermöglicht eine besonders einfache Kontaktierung der ersten Elektrode zur Verbindung mit einem Spannungsgenerator. Außerdem kann das Trägergas an der metallischen Außenmantelfläche der ersten Elektrode vorbeiströmen, bevor es dem Plasma zugeführt wird. Die Elektrodengeometrie kann daher mit vergleichsweise geringem konstruktiven Aufwand erreicht werden.

Weitere Vorteile der Erfindung ergeben sich anhand der nicht zitierten Unteransprüche sowie aus der nun folgenden Beschreibung der in den Figuren dargestellten Ausführungsbeispiele. Darin zeigen:
- Fig.1: in teilgeschnittener, schematischer Ansicht ein erstes Ausführungsbeispiel der erfindungsgemäßen Vorrichtung,
- Fig. 2: in einer Darstellung gemäß Fig. 1 ein zweites Ausführungsbeispiel der erfindungsgemäßen Vorrichtung nach Art einer Multi-Jet-Plasmaquelle,
- Fig.3: eine zylindrische Projektion der beiden Elektroden einer Vorrichtung gemäß Fig. 1 in schematischer Darstellung,
- Fig. 4: ein weiteres Ausführungsbeispiel einer Elektrodengeometrie in einer Darstellung gemäß Fig. 3,
- Fig. 5: ein drittes Ausführungsbeisplel einer Elektrodengeometrie In einer Darstellung gemäß Fig. 3,
- Fig. 6: ein viertes Ausführungsbeispiel einer Elektrodengeometrie in eher Darstellung gemäß Fig. 3,
- Fig.7: ein drittes Ausführungsbeispiel der erfindungsgemäßen Vorrichtung in einer schematischen, teilgeschnittenen Seitenansicht ähnlich Fig.1, und
- Fig. 8: die Vorrichtung gemäß Fig. 7 in einer schematischen, teilgeschnittenen Darstellung etwa entlang Schnittlinie VIII-VIII in Fig. 7.

Das erfindungsgemäße Prinzip soll zunächst anhand des dritten Ausführungsbeispiels gemäß den Figuren 7 bis 8 erläutert werden. Angemerkt sei zunächst, dass die erfindungsgemäße Vorrichtung in ihrer Gesamtheit mit 10 bezeichnet ist. Gleiche oder vergleichbare Teile oder Elemente der Vorrichtung sind in der nun folgenden Beschreibung der Übersichtlichkeit halber mit gleichen Bezugszeichen, teilweise unter Hinzufügung kleiner Buchstaben bezeichnet worden.

Fig. 7 zeigt eine erfindungsgemäße Vorrichtung 10 zur Bearbeitung eines Substrates 11 beziehungsweise insbesondere zur Bearbeitung einer Oberfläche 12 des Substrates 11 sehr schematisch. Ein Plasma-Jet 13 kann durch einen Auslass 14 der Vorrichtung 10 aus der Vorrichtung 10 extrahiert werden und bis an das Substrat 11 herangeführt werden. Dort kann er eine Bearbeitung der Oberfläche 12 vornehmen, beispielsweise die Oberfläche 12 beschichten, strukturieren, modifizieren od. dgl.

Fig. 7 lässt bereits erkennen, dass das zu bearbeitende Substrat von der Vorrichtung 10 beabstandet angeordnet ist Die nachfolgend beschriebenen Elektroden 17, 18 sind somit auf der gleichen Seite des Substrates 11 angeordnet Bei der erfindungsgemäßen Vorrichtung spielt es darüber hinaus auch keine Rolle, ob das Substrat 11 bzw. dessen Oberfläche 12 leitend oder isolierend ausgebildet ist. Das an die Vorrichtung 10 herangeführte Substrat 11 beeinflusst die Elektrodenpotentiale nicht

Die Vorrichtung 10 umfasst ein zylindrisches Behältnis 15, welches bei dem Ausführungsbeispiel aus einem isolierenden, das heißt dielektrischen, Material besteht Fig. 8 lässt erkennen, dass das Behältnis 15 einen im Wesentlichen quadratischen Querschnitt besitz, der von vier Seitenwänden 16a, 16b, 16c, 16d gebildet wird. Durch das Behältnis 15 hindurch strömt im Wesentlichen entlang der Strömungsrichtung des Pfeiles x ein Trägergas, insbesondere Helium. Die Strömungsrichtung x entspricht dabei im Wesentlichen der Richtung einer Längsmittelachse des Behältnisses 15.

An der unteren Seitenwand 16a des Behältnisses 15 ist eine erste, im Wesentlichen plattenförmige Elektrode 17 angeordnet Sie ist mit ihrer nackten Oberseite, also mit ihrer metallischen Außenfläche 19, dem Innenraum 24 des Behältnisses 15 zugewandt.

Eine zweite, im Wesentlichen plattenförmige Elektrode 18 ist bezüglich der Figuren 7 und 8 oberhalb der oberen Seitenwand 16c des Behältnisses 15 angeordnet Die zweite Elektrode 18 ist mit einer Isolier-Umhüllung 20 versehen.

Im Folgenden wird der Übersichtlichkeit halber die erste Elektrode 17 als stromaufwärtige Elektrode und die zweite Elektrode 18 als stromabwärtige Elektrode bezeichnet, was der Richtung x des Flusses des Trägergases Rechnung trägt.

Die stromaufwärtige Elektrode 17 ist von der stromabwärtigen Elektrode 18 um den Abstand L in Axialrichtung, also in Richtung der Strömungsrichtung x des Trägergases, beabstandet. Zugleich ist die stromaufwärtige Elektrode 17 von der stromabwärtigen Elektrode 18 um einen Betrag R in Radialrichtung, also quer zur Strömungsrichtung x des Trägergases beabstandet. Die beiden Elektroden 17, 18 sind daher axial und radial voneinander beabstandet

Die kürzeste Verbindungslinie zwischen den beiden Elektroden 17, 18 ist mit 21 bezeichnet Es handelt sich dabei um die Linie, die auf kürzestem Wege eine Außenkante 25a der ersten Elektrode 17 mit einer Außenkante 25b der zweiten Elektrode 18 verbindet. Die Elektroden 17, 18 sind bei dem Ausführungsbeispiel der Figuren 7 und 8 im Wesentlichen plattenförmig ausgebildet Dementsprechend sind die beiden einander zugewandten Randkanten 25a, 25b der beiden Elektroden 17, 18, die im Folgenden als Wirkkanten bezeichnet werden, jeweils entlang einer Geraden ausgerichtet und zueinander parallel.

Wird zwischen den beiden Elektroden 17, 18 eine Wechselspannung einer geeigneten Frequenz und einer geeigneten Amplitude angelegt, was über einen in den Figuren 7 und 8 nicht dargestellten Spannungsgenerator geschieht, so bildet sich ein Entladungshauptkanal 22 im Bereich der kürzesten Verbindungslinie 21 aus, und zwar im Wesentlichen entlang der kürzesten Verbindungslinie 21. Der Hauptkanal 22 der Entladung ist In den Figuren 1, 7 und 8 schematisch im Querschnitt nach Art einer schmalen, langgestreckten Wolke dargesteilt. Ein derartiges Bild ergibt sich auch für einen Betrachter, wenn mit geeigneten Mitteln eine bildliche Aufnahme von der Vorrichtung im Betrieb gemacht wird.

Durch Wechselwirkung des Entladungshauptkanales mit dem Trägergas bildet sich ein Plasma 23, eine sogenannte Primärentladung, nach Art einer Plasmawolke, die in Richtung zu dem Substrat 11 hin in einem Plasma-Jet 13 mündet. Bei geeigneter Wahl des Flusses des Trägergases kann das Substrat 11 mittels des Plasma-Jets bearbeitet werden.

Dadurch, dass der Hauptentladungskanal 22 im Wesentlichen entlang der kürzesten Verbindungslinie 21 eine besondere räumliche Lage und Länge, bezogen auf die Richtung x des Stromes des Trägergases einnimmt, kann ein besonders langer und intensiver Plasma-Jet 13 gebildet werden. Die vorherbestimmbare räumliche Anordnung des Hauptentladungskanales 22 bewirkt eine Maximierung der Leistungseinkopplung in die chemisch und physikalisch angeregten Spezies in dem Trägergas. Dadurch, dass der Hauptentladungskanal 22 unter einem spitzen Winkel α zu der Strömungsrichtung x des Trägergases geneigt ist, kann das Trägergas mit einem großen Volumen mit dem Hauptentladungskanal 22 zusammenwirken und wird auf diese Weise räumlich und zeitlich besonders gut geführt. Aufgrund eines längeren und intensiveren Plasma-Jets 13 kann das Substrat effizienter behandelt werden.

Anhand der Fig. 1 soll nun ein zweites Ausführungsbeisplel der erfindungsgemäßen Vorrichtung 10 beschrieben werden, bei dem das Behältnis 15 als ein kreiszylindrisches hohles Rohr 15 ausgebildet ist innerhalb des äußeren Rohres 15 ist konzentrisch zu diesem ausgerichtet ein zweites inneres Rohr 26 angeordnet Durch das innenrohr 26 hindurch kann entlang der Strömungsrichtung y, also im Wesentlichen parallel zu der Strömungsrichtung x des Trägergases, ein Prozessgas strömen. Auch das innenrohr 26 besteht aus dielektrischem Material.

Die erste Elektrode 17 ist im Wesentlichen hülsenartig, also nach Art eines axial langgestreckten Ringes ausgebildet und auf der Außenmantelfläche 33 des innenrohres 26 aufgebracht. Mit ihrer Außenseite 19 ist sie dem ringraumförmigen Innenraum 24 des Behältnisses 15 zugewandt

Die zweite, stromabwärtige Elektrode 18 ist auf der Außenmantelfläche 34 des Außenrohres 15 angebracht Sie ist ebenfalls im Wesentlichen ringförmig oder hülsenartig ausgebildet und umgibt das Außenrohr 15 in Umfangsrichtung. Auf ihrer Außenmantelfläche 35 ist die stromabwärtige Elektrode 18 von einer isolier-Umhüllung 20 umgeben. Auch die zu dem Substrat 11 hin gerichtete Ringstirnfläche einschließlich der Randkante 36 der zweiten Elektrode 18 ist von einem Bereich 20a der Isolier-Umhüllung 20 umgeben.

Die erste Elektrode 17 ist Ober eine Verbindungsleitung 28a und die zweite Elektrode 18 Ober eine Verbindungsleitung 28b mit einem Wechsetspannungsgenerator 27 verbunden. Bei Anlegen einer Wechselspannung einer Frequenz typischerweise zwischen 1 und 30 kHz und bei einer Amplitude von 100 V bis 10 kV kommt es zur Bildung eines Hauptentladungskanales 22 im Wesentlichen entlang einer kürzesten Verbindungslinie 21 zwischen einer Wirkkante 25a und der ersten Elektrode 17 und einer Wirkkante 25b der zweiten Elektrode 18.

Fig. 1 zeigt schematisch eine realitätsnahe bildliche Momentaufnahme der Vorrichtung im Betrieb, aus der deutlich wird, dass der Hauptentladungskanal 22 von der kürzesten Verbindungslinie 21 tatsächlich nur geringfügig abweicht. Dies Ist unter anderem begründet in der Strömungsgeschwindigkeit des Trägergases entlang der Strömungsrichtung x.

Des Weiteren muss hinsichtlich der Fig. 1 angemerkt werden, dass Fig. 1 eine Bild-Aufnahme zu einem bestimmten Zeitpunkt darstellt. Würde man den Zustand der Vorrichtung gemäß Fig. 1 einige Mikrosekunden früher oder später betrachten, stellt man fest, dass sich an einem anderen Bereich zwischen den beiden Elektroden 17 und 18 Hauptentladungskanäle 22 bilden.

Bei dem Ausführungsbeispiel der Fig. 1 besitzt die erste Elektrode 17 und die zweite Elektrode 18 beispielsweise jeweils eine kreisförmige Wirkkante 25a, 25b. Die jeweils kürzesten Verbindungslinien 21 zwischen den beiden Wirkkanten 25a, 25b sind daher rotationssymmetrisch um die Mittellängsachse M der Vorrichtung 10 herum verteilt. Da die Hauptentladungskanäle 22 jeweils nur einige Mikrosekunden bestehen bleiben, welches im Folgenden detaillierter beschrieben wird, bilden sich innerhalb kurzer Zeit nacheinander jeweils unterschiedliche Hauptentladungskanäle.

Durch Wechselwirkung des Trägergases mit den Hauptentladungskanälen 22 kommt es zur Bildung einer Plasmawolke 23, die In einen Plasma-Jet 13 mündet der aus der Plasma-Jet-Öffnung 14 aus der Vorrichtung 10 extrahiert wird.

Das Prozessgas gelangt durch einen Prozessgas-Auslass 32, also dem bezüglich Fig. 1 linken Ende des Innenrohres 26, in den Plasma-Jet 13 hinein und bildet dort eine Kernzone 29 aus Prozessgas, die bis zur Substratoberfläche 12 reicht Der Plasma-Jet 13 bildet eine Art Mantelzone 30 aus, die die Kernzone 29 umgibt. In dem Fußbereich 31 des Plasma-Jets 13, in dem dieser auf die Substratoberfläche 12 trifft, verbreitert sich der Plasma-Jet 13, wobei sich auch im Bereich des Fußes 31 noch eine Kernzone 29a und eine Mantelzone 30a erkennen lässt. Diese Ausbildung von Kemzone 29 und Mantelzone 30 ermöglicht eine besonders homogene Bearbeitung des Substrates 11 bei einer besonders großen Bearbeitungstiefe.

Der außen liegende Mantelbereich 30 weist eine höhere Konzentration von metastabil angeregten Spezies auf, wodurch in diesem Bereich eine höhere Elektronenkonzentration erreicht wird und ein Transfer der elektromagnetischen Leistung auf eine größere Entfernung entlang des Plasma-Jets 13 und über eine größere Fläche des Substrates 11 im Fußbereich 31 des Plasma-Jets 13 möglich ist. Bei einer solchen Struktur des Plasma-Jets 13 vermischen sich das Trägergas mit dem Prozessgas erst an der Oberfläche 12 des Substrates, wodurch es erst dort zur intensiven Energieübertragung durch Quenching und Penning-Stöße von den Teilchen aus dem Mantelbereich 30a mit den Teilchen aus dem Kernbereich 29b kommt. In dem Mantelbereich 30a befinden sich nicht nur die metastabil angeregten Helium-Atome und Moleküle. Ein Teil der metastabilen Anregungsenergie wird auf die in der umgebenden Luft enthaltenden Stickstoff-Moleküle übertragen. Es kommt zur Erzeugung von sehr langlebigen metastabil angeregten Stickstoff-Molekülen, die sowohl zum Transfer der chemischen als auch elektromagnetischen Energie zum Substrat 11 beitragen.

Das Innenrohr 26 und das Außenrohr 15 sind aus einem elektrischen Isolator gebildet. Im Bereich der zweiten Elektrode 18 bildet das Außenrohr 15 daher unmittelbar die dielektrische Barriere aus.

Bei einem nicht dargestellten Ausführungsbeisplel kann zwischen der ersten Elektrode 17 und der zweiten Elektrode 18 selbstverständlich auch noch eine zweite dielektrische Barriere angeordnet sein. Beispielsweise, kann dazu auf der Außenumfangsfläche 19 der ersten Elektrode 17 eine weitere Isoller-Umhüllung angebracht werden.

Die erste Elektrode 17 ist von der zweiten Elektrode 18 um einen Axialabstand L beabstandet Der Radialabstand R zwischen der ersten Elektrode 17 und der zweiten Elektrode 18 ist in Umfangsrichtung um die Mittellängsachse M herum konstant.

Die zweite Elektrode 18 befindet sich näher am Substrat 11, als die erste Elektrode 17. Dies ermöglicht eine besonders vorteilhafte Konstruktion.

Für gegebene Betriebsbedingungen gibt es einen Abstand L, bei dem die Länge I des Plasma-Jets 13 maximal ist. Wenn der Abstand L zu kurz ist, bietet die Länge der Entladungskanäle 22 zwischen den Elektrodenkanten 25a und 25b zu wenig Wechselwirkung mit dem Trägergas, wodurch die Konzentration der angeregten Spezies in dem Plasma-Jet 13 sinkt. Wenn der Abstand L zu lang ist, verringert sich das zwischen den Elektroden 17, 18 entstehende elektrische Wechselfeld entlang der kürzesten Verbindungslinie 21, wodurch die intensität der Primärentladung sinkt. Dies führt ebenfalls zur Verringerung der Konzentration der angeregten Spezies in dem Plasma-Jet 13. Mit steigender Konzentration der metastabil angeregten Spezies im Plasma-Jet 13 sinkt die zur Erreichung eines gegebenen lonisationsgrades des Plasma-Jets notwendige Energie. Dies führt bei konstant bleibender Leistung zu höheren Elektronenkonzentration und einem größeren Volumen, vor allem einer größeren Länge I, des Plasma-Jets.

Die effizienteste Methode der Leistungsversorgung ist ein Resonanzschaltkreis. In solchem Fall hat das Spannungssignal die Form einer Sinus-Funktion. Aber die Entladung kann prinzipiell auch mit Spannungssignaten anderer Formen versorgt werden. Die Anwendung eines Resonanzschaltkreises als Spannungsgenerator für den Plasma-Jet 13 ermöglicht die höchste Effizienz der Leistungseinkopplung und den Verzicht auf eine Abstimmeinheit. Während der Experimente mit dieser Ausführung der Erfindung wurde festgestellt, dass sich der längste Plasma-Jet 13 mit geerdeter Innenelektrode 17 und polarisierter Außenelektrode 18 erreichen lässt. Aber prinzipiell funktioniert die Vorrichtung auch mit einer geerdeten Außenelektrode 18 oder mit einem zwischen den Elektrodenpotentialen liegenden Erdepunkt. Durch die elektrische Verschiebung der Elektrodenpotentiale im Bezug auf Erdepunkt, z.B. durch die Anwendung eines Spannungsteilers, lässt sich die Länge I des Jets 13 kontrollieren, was zur gezielten Verstellung der Behandlungstiefe des Plasma-Jets 13 benutzt werden kann.

Die Außenelektrode 18 ist mit einer Isolierversiegelung 20, 20a versehen, die die Ausbreitung von Koronaentladungen startend von der Kante 36 der Außenelektrode 18, über die Ringstirnfläche 37 des Außenrohres 15 herum verhindert. Solche parasitäre Entladungen führen zur Generierung von Ozon und Stickoxiden in der Umgebungsluft mit Konzentrationen, die weit die zulässigen Grenzwerte überschreiten. Sie bewirken auch die Ausbildung einer "Virtuellen" Außenelektrode, deren Fläche durch die Fläche der Korona-Entladungen erhöht wird. Es wird auch ein großer Teil der elektrischen Energie in diese parasitären Korona-Entladungen eingekoppelt. Aus diesen Gründen ist die konstruktive Vermeidung dieses unerwünschten Effektes sehr wichtig.

Es wurde auch experimentell nachgewiesen, dass sich ein wesentlich längerer Plasma-Jet 13 unter Bedingungen der laminaren Strömung erreichen lässt. Praktisch bedeutet es, dass die Länge **I** des Jets 13 mit steigendem Gasfluss nicht monoton wächst, sondern für einen bestimmten Gasfluss ein Maximum erreicht und es bei einer weiteren Erhöhung des Gasflusses zu einer Verringerung der Plasma-Jet-Länge **I** kommt. Einen Einfluss auf den Übergang von der laminaren zur turbulenten Strömung hat nicht nur der gesamte Gasfluss sondern auch die Art und Weise, wie das Prozessgas dem Trägergas zugeführt wird.

Bei der erfindungsgemäßen Vorrichtung ist es wichtig, dass die Austrittsgeschwindigkeiten des Trägergases und des Prozessgases ähnlich sind um Verwirbelungen zu vermeiden. Dies ist erfüllt, wenn das Verhältnis der Querichnittsfläche des koaxialen Bereiches 24 (Ringraum) zwischen dem Außenrohr 15 und dem innenrohr 26 und der Querschnittsfläche der Öffnung des innenrohres 26 ca. gleich dem Verhältnis des Trägergas-Flusses zu dem Prozessgasfluss ist

Bedeutsam für die optimale Gestaltung der Struktur des Plasma-Jets 13 ist auch der Abstand d zwischen dem Prozessgasaustritt 32 und dem Trägergasaustritt 14. Fig. 1 zeigt ein Ausführungsbeispiel, bei dem der Auslass 32 des Prozessgases sich näher an dem Substrat 11 befindet, als der Auslass 14 des Plasma-Jets 13 beziehungsweise der Trägergasauslass 14. Der Abstand d kann dabei etwa bis zu dem Doppelten des innendurchmessers 38 des Außenrohres 15 betragen.

Alternativ ist auch denkbar, dass sich der Auslass 14 des Behältnisses 15 für das Trägergas näher an dem Substrat 11 befindet, als der Auslass 32 des Prozessgases. Der Abstand zwischen dem Auslass 14 und dem Auslass 32 kann in diesem Falle bis zu dem zehnfachen des Innendurchmessers 38 des Außenrohres 15 betragen. Die Wahl des Abstandes d ist abhängig von dem Prozessgas und von den Prozessbedingungen.

Das Ausführungsbeispiel der Fig. 2 zeigt eine Vorrichtung 40 in einer Darstellung gemäß Fig. 1, bei der mehrere der in Fig. 1 dargestellten Vorrichtungen 10 in einer Reihe angeordnet sind. Das Ausführungsbeispiel der Fig. 2 zeigt vier in Reihe angeordnete Vorrichtungen 10, die jeweils einen Plasma-Jet 13a, 13b, 13c, 13d erzeugen. Die Bearbeitungsbreite B beträgt somit etwa das Vierfache der Bearbeitungsbreite der Vorrichtung 10 gemäß Fig. 1. Aus Darstellungsgründen sind der Haupterlfladungskanal 22 und die Kemzone 29 gemäß Fig. 1 bei dem Ausführungsbeispiel der Fig. 2 nicht dargestellt.

Die in ihrer Gesamtheit in Fig. 2 mit 40 bezeichnete Muiti-Jet-Plasmaquelle weist ein Isoliergehäuse 39 auf, an dem die Außenrohre 15a, 15b, 15c, 15d in paralleler Ausrichtung zueinander befestigt sind. Die innenrohre 26a, 26b, 26c, 26d sind an einer Befestigungsplatte 43 befestigt. Die Befestigungsplatte 43 sorgt darüber hinaus für eine elektrische Verbindung der vier Innenelektroden 17a, 17b, 17c, 17d miteinander, die gemeinsam mit einem Massepol 45 sowie über die Verbindungsleitung 28a mit der Spannungsversorgung 27 verbunden sind. Die Außenelektroden 18a, 18b, 18c, 18d sind über Leitungsabschnitte 44a, 44b, 44c miteinander und über einen Leitungsabschnitt 28b mit der Spannungsquelle 27 verbunden. Alle Außenelektroden 18a, 18b, 18c, 18d befinden sich somit auf gleichem Potential. Auch alle Innenelektroden 17a, 17b, 17c, 17d befinden sich jeweils auf gleichem Potential.

Ein erster Gasverteilungsraum 41 für das Prozessgas versorgt über eine gemeinsame Prozessgas-Einlassöffnung 46 die vier innenrohre 26a, 26b, 26c, 26d mit Prozessgas. Ein zweiter Gasverteilungsraum 42 versorgt über eine gemeinsame Trägergas-Einlassöffnung 47 die vier Behältnisse 15a, 15b,15c, 15d mit Trägergas.

Bei der Beobachtung eines Plasma-Jets 13 und seiner Primärentladung 22 mit bloßem Auge oder mit einer Kamera mit Belichtungszeiten im ms-Bereich gewinnt man den Eindruck, dass es sich um eine räumlich homogene und zeitlich stabile Entladungsart handelt. Dieser Eindruck erweist sich als falsch bei Betrachtung von ICCD-Aufnahmen im Mikrosekunden-Bereich. Die Entladung besteht aus partiellen Entladungen, den Entladungskanälen 22, die sich zwischen der Kante 25a der Innenelektrode und der Innenfläche 48 (Fig. 1) des Außenrohrs 15 radial innerhalb der Außenelektrode 18 ausbilden. Die dielektrische Innenfläche 48 des Außenrohrs 15 hat nur eine bestimmte Aufnahmefähigkeit für die elektrische Ladung. Da diese Ladung auf der Außenrohroberfläche 48 länger als eine Periode der Spannungsversorgung verweilt, findet die nächste Entladung an einem anderen Bereich der inneren Fläche 48 des Außenrohrs 15 statt. Dieser Effekt kann zur gezielten Steuerung der Ausbildung des Hauptkanals 22 der Entladung benutzt werden. bei der erfindungsgemäßen Vorrichtung 10, wird die Beeinflussung des Haupt-Endadungskanals 22 durch die grundsätzliche Geometrie der Elektroden 17, 18 erreicht. Anhand der Figuren 3 bis 6 sollen nun verschiedene Ausführungen eines optimierten Efekiroden-Designs beispielhaft erläutert werden.

Fig. 3 zeigt beispielhaft in einer zylindrischen Projektion die geometrische Form der Außenelektrode 18 und der Innenelektrode 17. Zum besseren Verständnis sei angemerkt dass diese zylindrische Projektion, die man auch als zylindrische Abwicklung oder als Azlmuthal-Projektion bezeichnet, die beiden Elektroden 17, 18 in einem aufgeschnittenen, flach liegenden Zustand darstellt. Der Azimuthal-Winkei auf der Koordinate des Diagrammes gibt somit, bezogen auf die Längsmlttelachse M der Vorrichtung 10 in Fig. 1, den Umfangswinkel an, wobei auf der Abszisse des Koordinatensystems der Fig. 3 der Axialverlauf der beiden Elektroden 17, 18 dargestellt wird.

Aus Flug. 3 wird deutlich, dass die Wirkkante 25a der inneren Elektrode 17 und die Wirkkante 25b der äußeren Elektrode 18 von einer Kreisform abweicht Es sind hingegen Vorsprünge 49a, 49b, 49c, 49d in den beiden Elektroden 17, 18 vorgesehen, die zu einer Wirkkante 25a, 25b der Elektroden 17, 18 führen, die genau definierte, kürzeste Verbindungslinien 21a und 21b aufweist Die Elektrodengeometrie der Flg. 3 ergibt zwei exakt gleichlange kürzeste Verbindungslinien, nämlich die Verbindungslinien 21a und 21b zwischen den Vorsprüngen 49a und 49c bzw. zwischen den Vorsprüngen 49b und 49d.

Der Fig. 3 entnimmt man des Weiteren, dass die Vorsprünge 49a, 49b der ersten Elektrode 17 zu den Vorsprüngen 49c, 49d der zweiten Elektrode 18 umfangsversetzt sind. Dementsprechend ist die kürzeste Verbindungslinie 21a, 21b auch in der Darstellung der Fig. 3 nicht parallel zu der Strömungsrichtung x des Trägergases ausgebildet, sondern verläuft schräg zu dieser unter einem spitzen Winkel. Die kürzeste Verbindungslinie 21a, 21b darf man sich darüber hinaus nicht entlang einer Geraden verlaufend vorstellen, sondern unter der Berücksichtigung der geometrischen Anordnung von Innenrohr 26 und Außenrohr 15 derart, dass die kürzeste Verbindungslinie 21a, 21b ein Abschnitt einer Wendel ist. Die kürzeste Verbindungslinie 21a, 21b ist somit gekrümmt, da sie per Definition das innenrohr 26 nicht schneiden kann.

Die Anordnung der Vorsprünge 49a, 49b, 49c, 49d führt zur Ausbildung eines zur Gasflussrichtung x schräg verlaufenden Haupt-Entladungskanals 22, der der kürzesten Verbindungslinie 21a, 21b im Wesentlichen angenähert ist.

Im Fall von kreisförmigen parallelen Elektrodenkanten 25a, 25b, die in Fig. 3 nicht dargestellt sind, bilden sich Haupt-Entladungskanäle 22, die In einer Darstellung gemäß Fig. 3 parallel zum Gasfluss x und unter Umständen nur in einem schmalen Bereich der azimuthalen Lage auftreten. Demzufolge kann das meiste Trägergas durch die Zone der Primärenentladung 22 hindurchfließen, ohne mit den Haupt-Entiadungskanälen 22 zu wechselwirken. Durch die Begünstigung der Entstehung von mehr als einem Haupt Entladungskanal 22 und durch seine von der Parallelität zur Hauptachsenrichtung x abweichende Lage, wird das Volumen, in dem die Wechselwirkung zwischen dem Trägergas und dem Haupt-Entladungskanal 22 stattfindet, wesentlich vergrößert. Dadurch entstehen die metastabil angeregten Spezies in einer viel größeren Menge und in einem viel größeren Volumen. Dies führt zur Ausbildung eines längeren und Intensiveren Plasma-Jet.

Bei dem Ausführungsbeispiel der Fig. 3 bilden sich demgemäß Hauptentladungskanäle 22, die im Wesentlichen an die kürzesten Verbindungslinien 21a, 21 b angenähert sind. Auch die Hauptendadungskanäte 22 verlaufen somit entlang einem Abschnitt einer Wendel.

Die Zahl von Vorsprüngen 49a, 49b, 49c, 49d an den beiden Elektroden 17, 18 ist lediglich beispielhaft zu verstehen und abhängig von der Art der Anwendung der Vorrichtung 10.

Fig. 4 zeigt ein weiteres Ausfohrungsbeispiet einer Elektrodenanordnung In einer Darstellung gemäß Fig. 3. Aus Fig. 4 wird deutlich, dass die Außenelektrode 18 zwei spiralartige Arme 50a und 50b aufweist Die beiden Elektrodenanne 50a, 50b sind nach Art von langgestreckten Vorsprüngen ausgebildet und erstrecken sich wendelförmig um das in Fig. 4 nicht dargestellte innenrohr 26 gemäß Fig. 1 herum.

Anzumerken ist in diesem Zusammenhang, dass die Elektrodenanordnungen gemäß den Figuren 3 bis 6 sämtlich anwendbar sind bei Vorrichtungen gemäß Fig. 1.

Bei dem Ausführungsbeispiel der Fig. 4 ist die kürzeste Verbindungslinie zwischen den beiden Elektroden 17, 18, die Strecke zwischen dem freien Ende 51 eines Spiralarmes 50a, 50b und der Wirkkante 25a der Elektrode 17. Da der radiale Abstand zwischen der inneren Elektrode 17 und der äußeren Elektrode 18 konstant ist, und da ein Hauptentfadungskanal 22 sich nicht durch die dielektrische Barriere der Wandung des Behältnisses 15 hindurch entwickeln kann, sondern ausschließlich in dem vom Trägergas durchflossenen Bereich gebildet wird, führt die Elektrodengeometrie gemäß Fig. 4 zu einem aus zwei Abschnitten 22'b und 22"b zusammengesetzten Hauptentladungskanal 22b, der abgeknickt ist Gleichermaßen setzt sich der Hauptentladungskanal 22a aus einem ersten Kanalabschnitt 22'a und einem dazu abgewinkelten zweiten Kanalabschnitt 22"a zusammen.

Der Gesamtentladungskanal 22a (bzw. 22b) ist im Wesentlichen wendelartig ausgebildet, also gekrümmt, und verläuft um das Innenrohr 26 gemäß Fig. 1 herum.

Fig. 5 zeigt ein weiteres Ausführungsbeispiel einer erfindungsgemäßen Elektrodenanordnung, bei der die Außenelektrode 18 fünf Etektrodensegmente 52a, 52b, 52c, 52d, 52e aufweist.

Die Elektrodensegmente 52a, 52b, 52c, 52d, 52e sind miteinander elektrisch nicht verbunden. Das Elektrodensegment 52a ist im Wesentlichen ringförmig ausgebildet und ist mit der in Fig. 5 nicht dargestellten Spannungsquelle 27 verbunden. Ein Elektrodensegment 52b und ein Elektrodensegment 52c sind in Reihe, umfangsversetzt zueinander angeordnet. Ein weiteres Etektrodensegment 52d und ein weiteres Elektrodensegment 52e sind ebenfalls umfangsversetzt angeordnet

Durch Anlegen einer Spannung an das Elektrodensegment 52a werden in den Elektrodensegmenten 52b und 52d Spannungen induziert. dadurch werden in den Elektrodensegmenten 52c und 52e ebenfalls Spannungen induziert.

Die Wirkkante 25a und die Wirkkante 25b der zweiten Elektrode 18 sind unmittelbar Ober nicht dargestellte kürzeste Verbindungslinien miteinander verbunden, die zu den beiden Wirkkanten 25a und 25b im Wesentlichen senkrecht stehen. Die Anordnung der Elektrodensegmente 52b, 52c, 52d, 52e führt jedoch dazu, dass das an der Wirkkante 25a der ersten Elektrode 17 anliegende Potential ein an den Efektrodensegmenten 52c und 52d anliegende Potential "sieht". Gleichermaßen "sieht" das an den Elektrodensegmenten 52c und 52e anliegende Potential das an den benachbarten Elektrodensegmenten 52b und 52d anliegende Potential. Insgesamt bilden sich wiederum Hauptentladungskanale 22a und 22b, die sich aus Hauptentladungsteilstrecken 22"b und 22'b beziehungsweise 22"a und 22'a zusammensetzen.

Die Kanalteilstrecken 22'b und 22"b beziehungsweise 22'a und 22"a sind zueinander winklig angeordnet. Die sich insgesamt aufgrund der Elektrodengeometrie ergebenden Hauptentladungskanäle 22a und 22b sind wiederum im Wesentlichen wendelförmig ausgebildet.

Bei einem weiteren Ausführungsbeispiel gemäß Fig. 6 ist die Außenelektrode 18 insgesamt im Wesentlichen wendelförmig, also schraubenlinienförmig ausgebildet. Dies führt zu mehreren Hauptentladungskanälen 22a, 22b, 22c.

Mit 22a ist dabei der kürzest-mögliche Hauptentladungskanal bezeichnet, mit 22b der sich azimuthal in dem koaxialen Raum der Primärentladung 23 bewegende Hauptentladungskanal und mit dem Bezugszeichen 22c der längste mögliche Hauptenüadungskanal.

Es ist darauf hinzuweisen, dass die Ausführungsbeispiele der Figuren 1 bis 6 dargestellt und beschrieben sind mit kreiszylindrischen Außenrohren 15 und Innenrohren 26 und mit ringförmigen beziehungsweise hülsenförmigen Elektroden 17 und 18. In den Ausführungsbeispielen wird ein Plasma-Jet 13 am Auslass 14 des Außenrohres 15 und am Auslass 32 des Innenrohres 26 gebildet Das durch das innenrohr 26 strömende Prozessgas ist bei bestimmten Bearbeltungsarten des Substrates erforderlich; Von der Erfindung umfasst sind jedoch auch solche Vorrichtungen, bei denen ein Plasma-Jet 13 erzeugt wird, ohne dass ein Prozessgas zusätzlich zugeführt wird.

Die im wesentlichen rotationssymmeirische Ausbildung der Rohre 15, 26 und der Elektroden 17, 18 ist vorteilhaft, jedoch nicht unbedingt erforderlich. Vorsprünge 49a, 49b, 49c, 49d oder spiralförmige oder wendelförmige Arme 50a, 50d können gleichermaßen auch bei Vorrichtungen, wie sie in den Figuren 7 und 8 skizziert sind, vorgesehen werden.

Der Abstand L zwischen den beiden Elektroden 17, 18 wird vorteilhafterweise derart angepasst, dass die Ausbildung von axial langgestreckten und intensiven Hauptendadungskanälen 22 bewirkt beziehungsweise begünstigt wird. Von besonderer Bedeutung ist dabei, wenn die Entiadungskanäle 22 zumindest eine Richtungskomponente aufweisen, die quer zur Gasströmungsrichtung x ausgerichtet ist.

Vorteilhafterweise ist die Innenelektrode 17 bei den Ausführungsbeispielen der Figuren 1 bis 6 geerdet. Auch dies ist jedoch nicht erforderlich. Alternativ kann auch ein Segment der Außenelektrode, bei einer segmentierten Außenelektrode 18 insbesondere das von der Innenelektrode 17 am weitesten entfernte Segment 52a, geerdet sein. Schließlich ist es auch möglich, dass keine der beiden Elektroden 17, 18 geerdet Ist, sondern das Massepotential zwischen den beiden Elektrodenpotentialen liegt.

Hervorzuheben ist, dass bei sämtlichen Ausführungsbeispleien der erfindungsgemäßen Vorrichtung 10 beide Elektroden 10, 11, dem Behältnis 15 bzw. den Behältnissen 15, 26 zugeordnet sind. Das Substrat 11 befindet sich in einem Prozessraum, in den hinein die Plasma-Jets 13 aus der Vorrichtung 10 heraus extrahiert werden. Der Prozessraum befindet sich somit außerhalb der die Elektroden 17, 18 aufweisenden Vorrichtung 10.

## Patentansprüche

1. Vorrichtung (10) zur Bearbeitung eines Substrates (11) mittels mindestens eines Plasma-Jets (13), umfassend ein Behältnis (15), durch welches ein Trägergas entlang einer Strömungsrichtung (x) hindurchströmt, und umfassend eine erste Elektrode (17) und eine zweite Elektrode (18),
wobei die beiden Elektroden (17, 18) durch wenigstens eine dielektrische Barriere voneinander getrennt sind,
wobei zwischen den Elektroden (17, 18) zur Erzeugung eines Atmosphärendruck-Glimmentladungs-Plasmas eine Wechselspannung angelegt wird
und wobei die erste Elektrode (17) von der zweiten Elektrode (18) bezogen auf die Strömungsrichtung (x) des Trägergases axial (L) und radial (R) beabstandet ist,
**dadurch gekennzeichnet,**
**dass** wenigstens eine Elektrode (17) eine der anderen Elektrode (18) zugewandte Wirkkante (25a, 25b) aufweist, die von einer Kreisform abweicht.

2. Vorrichtung nach Anspruch 1,
**dadurch gekennzeichnet,**
**dass** die Wirkkante (25a, 25b) eine Elektrode (17, 18) wenigstens einen zu der anderen Elektrode (18, 17) hin gerichteten Vorsprung (49a, 49b, 49c, 49d) umfasst.

3. Vorrichtung nach Anspruch 1 oder 2,
**dadurch gekennzeichnet,**
**dass** die Wirkkante (25a, 25b) eine Elektrode (17, 18) mehrere zu der anderen Elektrode (18, 17) hin gerichtete Vorsprünge (49a, 49b, 49c, 49d) umfasst.

4. Vorrichtung nach einem der Ansprüche 1 bis 3,
**dadurch gekennzeichnet,**
**dass** die Wirkkanten (25a, 25b) beider Elektroden (17, 18) aufeinander zu gerichtete Vorsprünge (49a, 49b, 49c, 49d) umfassen.

5. Vorrichtung nach einem der Ansprüche 2 bis 4,
**dadurch gekennzeichnet,**
**dass** ein Vorsprung von einem freien Ende (51) eines wendelförmigen Elektrodenarmes (50a, 50b) bereitgestellt ist.

6. Vorrichtung nach einem der Ansprüche 1 bis 5,
**dadurch gekennzeichnet,**
**dass** die kürzeste Verbindungslinie (21, 21 a, 21 b) zwischen den beiden Wirkkanten (25a, 25b) der beiden Elektroden (17, 18) eine Richtungskomponente quer zur Strömungsrichtung (x) des Trägergases aufweist.

7. Vorrichtung nach einem der Ansprüche 1 bis 6,
**dadurch gekennzeichnet,**
**dass** die kürzeste Verbindungslinie (21, 21a, 21 b) zwischen zwei Wirkkanten (25b, 26b) gekrümmt ist.

8. Vorrichtung nach einem der Ansprüche 1 bis 7,
**dadurch gekennzeichnet,**
**dass** die kürzeste Verbindungslinie (21, 21 a, 21 b) zwischen zwei Wirkkanten (25a, 25b) im Wesentlichen wendelförmig ausgebildet ist oder einen Wendeabschnitt umfasst.

9. Vorrichtung nach einem der Ansprüche 1 bis 8,
**dadurch gekennzeichnet,**
**dass** wenigstens eine Elektrode (18) segmentiert ist und dass wenigstens ein Elektrodensegment (52b, 52c, 52d, 52e) zusammen mit den beiden Elektroden (52a, 17) eine insgesamt im Wesentlichen gekrümmte kürzeste Verbindungslinie (21a, 21b) zwischen den beiden Wirkkanten (25a, 25b) bereitstellt.

10. Vorrichtung nach einem der Ansprüche 1 bis 9,
**dadurch gekennzeichnet,**
**dass** die erste Elektrode (17) auf eine Außenmantelfläche (33) des inneren Behältnisses (26) angeordnet ist.

11. Vorrichtung nach einem der Ansprüche 1 bis 10,
**dadurch gekennzeichnet,**
**dass** die erste Elektrode (17) mit ihrer elektrisch leitenden, insbesondere metallischen, Außenmantelfläche (19) dem Trägergas zugewandt ist.

12. Vorrichtung nach einem der Ansprüche 1 bis 11,
**dadurch gekennzeichnet,**
**dass** die Elektroden (17, 18) galvanisch durch Aufdampfen oder durch Zerstäubung aufgebracht sind.

13. Vorrichtung nach einem der Ansprüche 1 bis 12,
**dadurch gekennzeichnet,**
**dass** die zweite Elektrode (18) auf ihrer Außenmantelfläche (35) von einer Isolierumhüllung (20, 20a) umgeben ist.

14. Vorrichtung nach Anspruch 13,
**dadurch gekennzeichnet,**
**dass** die Isolierumhüllung (20, 20a) von einer Schicht aus Oxidkeramik oder aus Glas oder aus einem Polymer mit niedrigen dielektrischen Verlusten gebildet ist.

15. Vorrichtung nach Anspruch 13 oder 14,
**dadurch gekennzeichnet,**
**dass** die Isolierumhüllung (20, 20a) eine Dicke zwischen einigen 10 µm und einigen mm aufweist.

## Claims

1. Device (10) for the processing of a substrate (11) by means of a plasma jet (13), comprising a container (15), through which a carrier gas flows in one direction of flow (x), and comprising a first electrode (17) and a second electrode (18), whereby the two electrodes (17, 18) are separated from each other by at least one dielectric barrier,
whereby alternating current is applied between the electrodes (17, 18) in order to produce an atmospheric pressure glow discharge plasma and whereby the first electrode (17) is spaced, based on direction of flow (x),at an axial distance (L) and radial distance (R) from the second electrode (18),
**characterized in that**
at least one electrode (17) has an active edge (25a, 25b), which is not circular in shape, facing the other electrode (18).

2. Device in accordance with Claim 1,
**characterized in that**
the active edge (25a, 25b) of one electrode (17, 18) includes at least one projection (49a, 49b, 49c, 49d) in the direction of the other electrode (18, 17).

3. Device in accordance with Claim 1 or 2,
**characterized in that**
the active edge (25a, 25b) of one electrode (17, 18) includes several projections (49a, 49b, 49c, 49d) in the direction of the other electrode (18, 17).

4. Device in accordance with one of Claims 1 to 3,
**characterized in that**
the active edges (25a, 25b) of both electrodes (17, 18) include projections (49a, 49b, 49c, 49d) in the direction of each other.

5. Device in accordance with one of Claims 2 to 4,
**characterized in that**
one projection is provided by the free end (51) of a spiral-shaped electrode arm (50a, 50b).

6. Device in accordance with one of Claims 1 to 5,
**characterized in that**
the shortest joining line (21, 21 a, 21 b) between the two active edges (25a, 25b) of the two electrodes (17, 18) has a directional component crosswise to the direction of flow (x) of the carrier gas.

7. Device in accordance with one of Claims 1 to 6,
**characterized in that**
the shortest joining line (21, 21 a, 21 b) between the two active edges (25a, 25b) is curved.

8. Device in accordance with one of Claims 1 to 7,
**characterized in that**
the shortest joining line (21, 21 a, 21 b) between the two active edges (25a, 25b) is largely spiral-shaped or includes a spiral section.

9. Device in accordance with one of Claims 1 to 8,
**characterized in that**
at least one electrode (18) is segmented and that at least one electrode segment (52a, 52b, 52c, 52d) together with the two electrodes (52a, 17) as a whole provides what is a largely curved shortest joining line (21, 21 a, 21 b) between the two active edges (25a, 25b).

10. Device in accordance with one of Claims 1 to 9,
**characterized in that**
the first electrode (17) is situated on an outer sheath surface (33) of the inner container (26).

11. Device in accordance with one of Claims 1 to 10,
**characterized in that**
the electrically conductive, in particular metallic, outer sheath surface (19) of the first electrode (17) faces the carrier gas.

12. Device in accordance with one of Claims 1 to 11,
**characterized in that**
the electrodes (17, 18) have galvanic coating by means of evaporation coating or atomization.

13. Device in accordance with one of Claims 1 to 12,
**characterized in that**
the outer sheath surface (35) of the second electrode (18) is enclosed by an insulation enclosure (20, 20a).

14. Device in accordance with Claim 13,
**characterized in that**
the insulation enclosure (20, 20a) is comprised of a layer of oxide ceramic or of glass or of a polymer with low dielectric losses.

15. Device in accordance with Claim 13 or 14,
**characterized in that**
the insulation enclosure (20, 20a) has a thickness of between several 10 µm and several mm.

## Revendications

1. Dispositif (10) servant à traiter un substrat (11) par projection d'au moins un jet de plasma (13), comprenant une chambre (15) parcourue par un gaz porteur le long d'une direction du flux (x), et comprenant une première électrode (17) et une deuxième électrode (18), les deux électrodes (17, 18) étant séparées l'une de l'autre par au moins une barrière diélectrique,
une tension alternative étant appliquée entre les électrodes (17, 18) pour générer du plasma de décharge d'arc à la pression atmosphérique,
et la première électrode (17) étant écartée de la deuxième électrode (18) axialement (L) et radialement (R) par rapport à la direction du flux (x) de gaz porteur,
**caractérisé en ce que**
au moins une électrode (17) présente un bord actif (25a, 25b) qui s'écarte de la forme circulaire, dirigé vers l'autre électrode (18).

2. Dispositif de la revendication 1,
**caractérisé en ce que**
le bord actif (25a, 25b) d'une électrode (17, 18) englobe au moins une protubérance (49a, 49b, 49c, 49d) dirigée vers l'autre électrode (18, 17).

3. Dispositif de la revendication 1 ou 2,
**caractérisé en ce que**
le bord actif (25a, 25b) d'une électrode (17, 18) englobe plusieurs protubérances (49a, 49b, 49c, 49d) dirigées vers l'autre électrode (18, 17).

4. Dispositif selon l'une des revendications 1 à 3,
**caractérisé en ce que**
les bords actifs (25a, 25b) des deux électrodes (17, 18) englobent des protubérances (49a, 49b, 49c, 49d) dirigées les unes vers les autres.

5. Dispositif selon l'une des revendications 2 à 4,
**caractérisé en ce que**
une protubérance est mise à disposition par une extrémité libre (51) d'un bras d'électrode hélicoïdal (50a, 50b).

6. Dispositif selon l'une des revendications 1 à 5,
**caractérisé en ce que**
la ligne de jonction la plus courte (21, 21a, 21b) entre les deux bords actifs (25a, 25b) des deux électrodes (17,18) présente une composante directionnelle transversale par rapport à la direction du flux (x) de gaz porteur.

7. Dispositif selon l'une des revendications 1 à 6,
**caractérisé en ce que**
la ligne de jonction la plus courte (21, 21a, 2 1 b) entre les deux bords actifs (25b, 26b) est curviligne.

8. Dispositif selon l'une des revendications 1 à 7,
**caractérisé en ce que**
la ligne de jonction la plus courte (21, 21a, 21b) entre deux bords actifs (25a, 25b) est essentiellement hélicoïdale ou bien comporte une section hélicoïdale.

9. Dispositif selon l'une des revendications 1 à 8,
**caractérisé en ce que**
au moins une électrode (18) est segmentée et au moins un segment d'électrode (52b, 52c, 52d, 52e) met à disposition en même temps que les deux électrodes (52a, 17) une ligne de jonction la plus courte essentiellement curviligne (21a, 21b) entre les deux bords actifs (25a, 25b).

10. Dispositif selon l'une des revendications 1 à 9,
**caractérisé en ce que**
la première électrode (17) est agencée sur une surface d'enveloppe extérieure (33) de la chambre intérieure (26).

11. Dispositif selon l'une des revendications 1 à 10,
**caractérisé en ce que**
la première électrode (17) avec sa surface d'enveloppe extérieure conductible à l'électricité, notamment métallique (19) est dirigée vers le gaz porteur.

12. Dispositif selon l'une des revendications 1 à 11,
**caractérisé en ce que**
les électrodes (17,18) sont appliquées galvaniquement par évaporation cathodique ou par pulvérisation.

13. Dispositif selon l'une des revendications 1 à 12,
**caractérisé en ce que**
la deuxième électrode (18) est revêtue sur sa surface d'enveloppe extérieure (35) par une gaine isolante (20, 20a).

14. Dispositif de la revendication 13,
**caractérisé en ce que**
la gaine isolante (20, 20a) est formée d'une couche de céramique oxydée ou de verre ou de polymère aux faibles pertes diélectriques.

15. Dispositif de la revendication 13 ou 14,
**caractérisé en ce que**
la gaine isolante (20, 20a) présente une épaisseur comprise entre quelques 10 µm et quelques mm.
